# EUROPÄISCHE PATENTSCHRIFT

(11) **EP 0 359 958 B1**
(45) Veröffentlichungstag und Bekanntmachung des Hinweises auf die Patenterteilung: **20.10.1993**
(21) Anmeldenummer: 89114328.1
(22) Anmeldetag: 03.08.1989
(51) Int. Cl.: B41F 31/02

(54) **Kammerrakel**
Ink rail device
Dispositif d'encrage à chambre fermée

(30) Priorität: 22.09.1988 DE 3832216
(43) Veröffentlichungstag der Anmeldung: 28.03.1990
(73) Patentinhaber: M.A.N.-ROLAND Druckmaschinen Aktiengesellschaft, 63012 Offenbach (DE)
(72) Erfinder: Bock, Georg, D-8900 Augsburg (DE); Gollinger, Franz X., D-8857 Hirschbach (DE); John, Thomas, D-8900 Augsburg 22 (DE)

(56) Entgegenhaltungen:
- EP-A- 0 071 180
- FR-A- 1 432 113
- GB-A- 27 968
- US-A- 4 590 855

## Beschreibung

Die Erfindung betrifft ein Kammerrakel zum Einsatz in einem Farbwerk einer Druckmaschine mit einer mittels eines Grundkörpers und mindestens eines im Grundkörper festlegbaren Farbmessers begrenzten, an eine Rasterwalze anstellbaren Farbkammer, deren beide Enden durch aufgesetzte Seitenwände geschlossen sind, mit einem Farbzufuhrstutzen, der in eine Farbzutrittsöffnung mündet und mit Verriegelungsmittel zum lösbaren Anschluß an einen Träger zum Anschluß an die Druckmaschine.

Aus dem Buch "Technik des Flexodrucks", erschienen im Coating Verlag Thomas & Co., sind Kammerrakel bekannt, die so aufgebaut sind, daß die Farbkammer partiell durch zwei Rakelmesser begrenzt ist, die je an einem die Rückwand bildenden Tragelement mittels Klemmleisten festgeklemmt sind. Bei Abnutzung des Rakelmessers wird die Klemmverbindung in der Regel durch Lösen von Schrauben geöffnet und das Rakelmesser ausgewechselt. Eine derartige Kammerrakel ist dementsprechend aus einer Reihe von Teilen hergestellt, die miteinander lösbar verbunden sind. Das Einsetzen eines neuen Rakelmessers erfordert Sorgfalt, da dessen Vorderkante parallel zur Achse der Rasterwalze verlaufen muß.

Des weiteren ist aus der EP-A 0 071 180 eine Kammerrakel bekannt, die eine aus einem Profilstab und an diesen angebrachte Rakelmesser aufgebaute Farbkammer aufweist. Deckbleche begrenzen die Farbkammer an den Stirnseiten. Die Kammerrakel ist fest anbringbar an einen Träger mit Haltemittel zum Anschluß an eine Welle ausgeführt und mit einem Farbzufuhrstutzen versehen. Mit einer solchen Ausführung soll eine feinfühlige Anstellung des Rakelmessers erreicht werden. Bei Abnutzung der Rakelmesser werden diese ausgewechselt und müssen in der Druckmaschine nachgerüstet werden.

Hiervon ausgehend, liegt der Erfindung die Aufgabe zugrunde, ein Kammerrakel zu schaffen, das sich kostengünstig herstellen läßt und die Einstellarbeit für die Rakelmesser beim Einbau in die Druckmaschine vermeidet.

Diese Aufgabe wird erfindungsgemäß durch Anwendung der Merkmale des Kennzeichens des Anspruchs 1 gelöst.

Nachfolgend sind zwei Ausführungsbeispiele der Erfindung anhand der Zeichnung beschrieben. In dieser zeigt
- Fig. 1: eine perspektivische Darstellung eines Kammerrakels,
- Fig. 2: einen Schnitt durch das Kammerrakel nach Fig. 1,
- Fig. 3: eine weitere Ausführungsform in einer der Fig. 2 entsprechenden Darstellung,
- Fig. 4: einen senkrechten Schnitt durch die Verriegelungsmittel und
- Fig. 5: einen Schnitt entlang der Linie V-V in Fig. 4.

Das Kammerrakel gemäß Fig. 1 und 2 weist eine insgesamt mit 1 bezeichnete Farbkammer und einen insgesamt mit 2 bezeichneten Träger auf. Die Farbkammer 1 ist aus einen Grundkörper 3 und zwei fest damit verbundenen Seitenwänden 4 aufgebaut. Die Seitenwände können gleich ausgebildet und durch Schrauben, Steckverbindungen, Kleben mit dem Grundkörper verbunden sein. Der Grundkörper 3 ist aus einem Profilstab hergestellt, der als Biegeteil, Gußteil, Preßteil, Walzteil oder Durchziehteil gefertigt sein kann. Dabei ist der Profilstab zweckmäßig in größerer Länge hergestellt. Die für den Grundkörper benötigten Längen werden dann von diesem Stab abgeschnitten. Dieser Aufbau hat den Vorteil, daß für Kammerrakel unterschiedlicher Breite stets gleiche Ausgangswerkstücke Verwendung finden können.

Wie Fig. 2 erkennen läßt, sind in Nuten 5, 6 im Grundkörper 3 Rakelmesser 7, 8 fest eingesetzt, die im Betriebszustand des Kammerrakels an einer Rasterwalze 9 anliegen. Die Rakelmesser 6 können eingepreßt, eingegossen, eingewalzt oder eingeklebt werden. Dabei kann bereits bei der Fertigung der Kammerrakel der Abstand der Vorderkante der Rakelmesser 7, 8 von einer rückwärtigen Anlagefläche 10 des Grundkörpers 3 und die Parallelität der Rakelmesservorderkanten zu dieser Anlagefläche sichergestellt werden. Spätere Nachjustierungen an den Rakelmessern sind nicht mehr erforderlich. Vielmehr wird dann, wenn die Rakelmesser 7, 8 abgearbeitet sind, die gesamte Farbkammer 1 durch eine neue Farbkammer ersetzt. Die Gefahr eines unsachgemäßen Wechselns der Farbmesser in den Druckereien entfällt. Durch diese Maßnahme wird insbesondere bei größeren Stückzahlen eine sehr einfache und kostengünstige Herstellung der Kammerrakel möglich. Dabei bereitet auch die Herstellung von Kammerrakeln unterschiedlicher Breite keine Probleme. Letztlich ist die Farbkammer auch leicht zu reinigen, da sie glatte Konturen und keinerlei aufgesetzte Teile aufweist.

Der Grundkörper 3, die Seitenwände 4 und die Rakelmesser 7, 8 begrenzen die Farbkammer 1 bis auf eine Farbaustrittsöffnung 11 zwischen den Rakelmessern 7, 8 und den Seitenwänden 4 sowie eine Farbzutrittsöffnung 12, die die rückwärtige Wand des Grundkörpers 3 durchsetzt. Dabei ist, wie Fig. 1 erkennen läßt, die Farbzutrittsöffnung 12 als ein sich parallel zur Farbaustrittsöffnung 11 erstreckender Schlitz ausgebildet. Zweckmäßig ist die Breite a der Farbzutrittsöffnung 12 in der Mitte kleiner als die Breite b am Rande ausgebildet. Dadurch wird die Farbverteilung begünstigt.

Der Träger 2 weist eine Grundplatte 13 auf, an der Haltemittel in Form von zwei Klemmleisten 14 mit Bolzen 15 zum Einhängen der Kammerrakel an einer Halterung der Druckmaschine angebracht sind. An der Grundplatte 13 ist weiterhin fest ein Farbzufuhrstutzen 16 angeschlossen, der zweckmäßig die Form einer sich zur Grundplatte 13 hin erweiternden, trichterförmigen Flachdüse aufweist. Der Farbzufuhrstutzen mündet dabei einerseits in eine entsprechend der Farbzutrittsöffnung 12 gestaltete Öffnung in der Grundplatte 13 und andererseits in einen Rohrabschnitt 17, an dem ein Kupplungsteil 18 befestigt ist. An dem Kupplungsteil 18 kann ein Gegenkupplungsteil 19 eines Farbversorgungsschlauches 20 angeschlossen werden.

Um eine leicht lösbare Verbindung zwischen der Farbkammer 1 und dem Träger 2 zu schaffen, sind in Ansätzen 21 der Grundplatte 13 Zapfen 22 drehbar gelagert. Wie die Fig. 4 und 5 zeigen, weisen die Zapfen 22 exzentrisch zu ihrer Drehachse angeordnete, kreisförmige Verriegelungsnocken 23 auf. Jeder Verriegelungsnocken 23 wirkt mit einem Bolzen 24 zusammen, der fest an der Farbkammer 1 angeschlossen ist und in eine entsprechende Bohrung in den Ansatz 21 einführbar ist. Jeder Verriegelungsnocken 23 weist eine Aussparung 25 auf. Wie insbesondere Fig. 5 erkennen läßt, kann jeder Verriegelungsnocken 23 durch Drehung des Zapfens 22 mittels eines Handgriffs 26 in eine Aussparung 25 eines Bolzens 24 eingeführt werden und verriegelt hierdurch die Farbkammer 1 gegenüber dem Träger 2, so daß die Grundplatte 13 fest an der Anlagefläche 10 der Farbkammer 1 anliegt. Anstelle der gezeigten Verriegelungsmittel 22 bis 26 können jedoch auch andere bekannte Verriegelungsmittel Verwendung finden, mit denen die Farbkammer 1 leicht lösbar, aber fest am Träger 2 angeschlossen werden kann.

Wie Fig. 3 zeigt, besteht auch die Möglichkeit einen Grundkörper 30 zu verwenden, in dessen einenSchenkel 31 ein Rakelmesser 32 fest eingesetzt ist, während der andere Schenkel 33 entweder ein Abstreifrakel bildet oder in geringem Abstand vor der Rasterwalze 9 endet.

## Patentansprüche

1. Kammerrakel zum Einsatz in einem Farbwerk einer Druckmaschine mit einer mittels eines Grundkörpers und mindestens eines im Grundkörper festlegbaren Farbmessers begrenzten, an eine Rasterwalze anstellbaren Farbkammer, deren Stirnseiten durch aufgesetzte Seitenwände geschlossen sind, mit einem Farbzufuhrstutzen, der in eine Farbzutrittsöffnung mündet und mit Verriegelungsmittel zum lösbaren Anschluß an einen Träger zum Anschluß an die Druckmaschine, dadurch gekennzeichnet, daß die Farbkammer (1) allseitig bis auf die Farbzutritts- und Austrittsöffnungen (11, 12) als geschlossene Einheit ausgebildet ist und daß das/die Farbmesser (7, 8, 32) in Nuten des Grundkörpers (3) unlösbar festgelegt sind.

2. Kammerrakel nach Anspruch 1, dadurch gekennzeichnet, daß die Farbzutrittsöffnung (12) als sich parallel zur Farbaustrittsöffnung (11) erstreckender Schlitz und der Farbzufuhrstutzen (16) sich trichterförmig erweiternd ausgebildet sind.

3. Kammerrakel nach Anspruch 2, dadurch gekennzeichnet, daß die Breite der schlitzförmigen Farbzutrittsöffnung (12) in der Mitte kleiner als am Rand ist.

4. Kammerrakel nach Anspruch 1, dadurch gekennzeichnet, daß die Verriegelungsmittel (22 bis 26) am Träger (2) drehbar gelagerte Zapfen (22) mit exzentrisch angeordneten Verriegelungsnocken (23) aufweisen und an der Farbkammer (1) Bolzen (24) mit Aussparungen (25) angeordnet sind, in die die Verriegelungsnocken (23) durch Drehung der Zapfen (22) zur Verriegelung des Trägers (2) mit der Farbkammer (1) einführbar sind.

## Claims

1. Chamber doctor blade for use in an inking unit of a printing machine having an ink chamber which can be placed against a forme roller and is limited by means of a base body and at least one duct blade which can be fixed in the base body, the ends of which chamber are closed by side walls located thereon, having an ink feed pipe which opens into an ink inlet aperture and having locking means for releasable connection to a carrier for connection to the printing machine, characterised in that the ink chamber (1) is constructed on all sides except for the ink inlet and outlet apertures (11, 12) as a sealed unit and in that the one or more than one duct blade (7, 8, 32) is/are fixed non-releasably in grooves in the base body (3).

2. Chamber doctor blade according to claim 1, characterised in that the ink inlet aperture (12) is constructed as a slit extending parallel to the ink outlet aperture (11), and the ink feed pipe (16) is constructed to widen out in a funnel shape.

3. Chamber doctor blade according to claim 2, characterised in that the width of the slit-shaped ink inlet aperture (12) is smaller in the middle than at the edge.

4. Chamber doctor blade according to claim 1, characterised in that the locking means (22 to 26) have journals (22) mounted rotatably on the carrier (2) and having excentrically arranged locking cams (23), and arranged on the ink chamber (1) are bolts (24) with recesses (25) into which the locking cams (23) can be inserted by rotation of the journals (22) for locking the carrier (2) to the ink chamber (1).

## Revendications

1. Racleur à chambre à installer dans une unité d'encrage d'une machine d'impression, comportant une chambre d'encrage pouvant s'appliquer contre un tambour délimitée par une structure de base et au moins un couteau de raclage immobilisable dans la structure de base, chambre dont les côtés sont fermés par l'intermédiaire de parois latérales rapportées, ledit racleur comportant une buse d'amenée d'encre débouchant sur une ouverture d'admission d'encre et comportant des moyens de verrouillage d'un raccordement amovible avec un support relié à la machine d'impression, caractérisé en ce que la chambre d'encrage (1) est construite comme une unité fermée de tout côté, exception faite des ouvertures d'admission et de sortie d'encre (11, 12) et en ce que le ou les couteau(x) de raclage (7, 8, 32) sont immobilisés sans être amovibles dans des encoches de la structure de base (3).

2. Racleur à chambre selon la revendication 1, caractérisé en ce que l'ouverture d'admission d'encre (12) est construite sous forme d'une fente s'étendant parallèlement à l'ouverture de sortie d'encre (11) et en ce que la buse d'amenée d'encre est construite sous forme d'entonnoir évasé.

3. Racleur à chambre selon la revendication 2, caractérisé en ce que l'ouverture d'admission d'encre (12) en forme de fente est moins large en son milieu qu'en ses bords.

4. Racleur à chambre selon la revendication 1, caractérisé en ce que les moyens de verrouillage (22 à 26) comportent des tourillons (22) montés pivotant sur le support (2) avec des cames exentriques de verrouillage (23), et en ce que des goujons (24) présentant des évidements (25) sont disposés sur la chambre d'encrage (1), (évidements) dans lesquels les cames de verrouillage (23) peuvent être introduites par pivotement des tourillons (22), en vue du verrouillage du support (2) avec la chambre d'encrage (1).
